# EUROPÄISCHE PATENTSCHRIFT

(11) **EP 1 112 439 B1**
(45) Veröffentlichungstag und Bekanntmachung des Hinweises auf die Patenterteilung: **11.06.2003**
(21) Anmeldenummer: 99952439.0
(22) Anmeldetag: 18.08.1999
(51) Int. Cl.: F01D 5/18

(54) **TURBINENSCHAUFEL**
TURBINE BUCKET
PALE DE TURBINE

(30) Priorität: 31.08.1998 DE 19839624
(43) Veröffentlichungstag der Anmeldung: 04.07.2001
(73) Patentinhaber: SIEMENS AKTIENGESELLSCHAFT, 80333 München (DE)
(72) Erfinder: ANDING, Dirk, D-45468 Mülheim an der Ruhr (DE); BISCHOFF-BEIERMANN, Burkhard, D-44869 Bochum (DE); BOLMS, Hans-Thomas, D-45468 Mülheim an der Ruhr (DE); SCHEURLEN, Michael, D-45470 Mülheim an der Ruhr (DE); SCHULENBERG, Thomas, D-45219 Essen (DE); TIEMANN, Peter, D-58452 Witten (DE)
(86) Internationale Anmeldenummer: DE9902596
(87) Internationale Veröffentlichungsnummer: WO00012868

(56) Entgegenhaltungen:
- EP-A- 0 844 368
- US-A- 4 519 745

## Beschreibung

Die Erfindung betrifft eine Turbinenschaufel, insbesondere eine Gasturbinenschaufel, mit einer einen Innenraum umschließenden Außenwand, durch welchen Innenraum Kühlfluid führbar ist.

Eine Leitschaufel einer Gasturbine mit einer Führung von Kühlluft zu deren Kühlung ist z.B in der US-PS 5,419,039 oder FR 57426 beschrieben. Die Leitschaufel ist als ein Gußstück ausgeführt oder aus zwei Gußstücken zusammengesetzt. Sie weist in ihrem Inneren eine Zuführung von Kühlluft aus dem Verdichter der zugeordneten Gasturbinenanlage auf. In ihrer der Heißgasströmung der Gasturbine ausgesetzten, die Kühlluftzuführung umschließenden Wandstruktur sind eingegossene, einseitig offene Kühltaschen vorgesehen.

Aufgabe der Erfindung ist die Angabe einer Turbinenschaufel mit einer inneren Kühlstruktur.

Erfindungsgemäß wird diese Aufgabe gelöst durch eine Turbinenschaufel mit einer einen Innenraum zur Führung eines Kühlfluides umschließenden Außenwand, wobei die Außenwand im Innenraum von einer Stützrippe mit einer Seitenfläche gestützt ist, und wobei zumindest vor einem Teil der Seitenfläche ein thermisch isolierendes Kühldämmschild so angeordnet ist, daß die Seitenfläche zumindest zum Teil durch das Kühldämmschild von dem Kühlfluid abschirmbar ist.

Im Innenraum der Gasturbinenschaufel ist eine Stützrippe oder sind mehrere Stützrippen angeordnet. Diese dienen einerseits einer Versteifung und Stützung der Außenwand und können andererseits zur Bildung zweier oder mehrerer Teilräume des Innenraums vorgesehen sein. Das Kühlfluid wird über die Länge der Turbinenschaufel von einem Fußbereich durch die Teilräume hindurch bis zu einem Kopfbereich geführt und tritt dort aus. Dies entspricht einer offenen Kühlfluidführung. Es kann auch eine geschlossene Kühlfluidführung vorliegen, d.h., das Kühlfluid wird schlangenartig durch die Teilräume hindurch und wieder aus dem Fußbereich heraus geführt.

Das Kühlfluid kühlt nicht nur die Außenwand, sondern auch die Stützrippe oder die Stützrippen. Im Übergangsbereich zur Außenwand ist die Stützrippe bei Beaufschlagung der Turbinenschaufel mit Heißgas sehr heiß. Andererseits wird die Stützrippe an ihrer Seitenfläche oder an ihren Seitenflächen sehr intensiv durch das vorbeiströmende Kühlfluid abgekühlt. Es treten somit innerhalb der Stützrippe Temperaturgradienten auf, welche zu großen thermischen Spannungen, insbesondere im Übergangsbereich zwischen der Stützrippe und der Außenwand führen können. Solche thermischen Spannungen können zu Materialermüdungen und zu einer verkürzten Lebensdauer der Turbinenschaufel führen.

Ausgehend von dieser Erkenntnis stellt die Erfindung eine Maßnahme bereit, mit der die Kühlung der Stützrippe verringert wird. Durch das thermisch isolierende Kühldämmschild werden die Seitenflächen der Stützrippe oder zumindest ein Teil davon vor einer unmittelbaren Berührung mit dem Kühlfluid abgeschirmt. Der Wärmeübergang zwischen dem Kühlfluid und der Stützrippe wird somit erheblich verringert. Damit wird die Stützrippe nicht mehr so intensiv gekühlt und der Temperaturgradient innerhalb der Stützrippe wird reduziert. Hierdurch werden auch die auftretenden thermischen Spannungen innerhalb der Turbinenschaufel reduziert.

Vorzugsweise ist das Kühldämmschild eine Beschichtung der Seitenfläche. Diese Beschichtung ist zweckmäßigerweise aus einem thermisch gut isolierenden Material ausgeführt.

Bevorzugt ist das Kühldämmschild von der Seitenfläche durch einen Spalt mit einer Spaltbreite beabstandet. In einem solchen Spalt strömt das Kühlfluid aufgrund eines hohen Strömungswiderstandes sehr viel langsamer als im Innenraum. Dies reduziert die konvektive Kühlung der Seitenfläche. Es kann auch zweckmäßig sein, den Spalt völlig gegen einen Kühlfluideintritt abzudichten.

Bevorzugt sind im Kühldämmschild Öffnungen für einen Einoder Auslaß von Kühlfluid in den Spalt vorgesehen. Mit Hilfe solcher Öffnungen kann ein kontrollierter Fluß von Kühlfluid im Spalt eingestellt werden. Je nach Größe dieses Flusses ergibt sich ein höherer oder niedrigerer Wärmeübergang zwischen der Stützrippe und dem Kühlfluid. Es kann somit in einfacher Weise ein Wert für den Wärmeübergang eingestellt werden, bei dem die Stützrippe ausreichend, aber jedenfalls nicht so stark gekühlt wird, daß thermische Spannungen zu groß werden. Vorzugsweise ist zwischen dem Kühldämmschild und der Seitenfläche ein Abstandshalter zur Einstellung der Spaltbreite angeordnet. Weiter bevorzugt ist der Abstandshalter ein Teil des Kühldämmschildes. Bevorzugtermaßen ist der Abstandshalter durch eine Ausbuchtung des Kühldämmschildes gebildet. Ein solcher Abstandshalter kann auch ein eigenständiges, zwischen Kühldämmschild und Seitenfläche angeordnetes Bauteil sein. Ebenso kann der Abstandshalter ein Teil der Stützrippe auf der Seitenfläche sein. In einr besonders einfachen Ausführung des Abstandshalters ist eine Ausbuchtung im Kühldämmschild vorgesehen, mit der das Kühldämmschild auf der Seitenfläche aufliegt.

Vorzugsweise ist das Kühldämmschild ein Blech.

Bevorzugt ist das Kühldämmschild mit Hilfe eines Vorsprunges der Außenwand an der Außenwand gehaltert. Weiter bevorzugt ist der Vorsprung ein Turbulator zur Erzeugung einer turbulenten Strömung im Kühlfluid. An der dem Inneneraum zugewandten Seite der Außenwand können z. B. rippenartige Turbulatoren vorgesehen sein, welche der Erzeugung einer turbulenten Strömung im Kühlfluid dienen. Durch eine solche turbulente Strömung wird die konvektive Kühlung der Außenwand durch das Kühlfluid verbessert. Das Kühldämmschild kann in einfacher Weise zwischen die Stützrippe und ein oder mehrerer solcher Turbulatoren geklemmt werden. Die dem Innenraum zugewandte Seite der Außenwand kann aber auch einen speziell zur Halterung des Kühldämmschildes gefertigten, z. B. mitgegossenen, Vorsprung enthalten, der zur Halterung des Kühldämmschildes dient.

Die Turbinenschaufel weist einen Kühlfluidzuführungsbereich auf, über den der Turbinenschaufel das Kühlfluid zugeführt wird. Vorzugsweise ist das Kühldämmschild im Kühlfluidzuführungsbereich angelötet oder angeschweißt. Durch die Befestigung des Kühldämmschildes im Kühlfluidzuführungsbereich, insbesondere mittels Anlöten oder Anschweißen, kann das Kühldämmschild in einfacher Weise fixiert werden, ohne daß es zu zusätzlichen thermischen Spannungen kommt, da der Ort der Fixierung, also der Kühlfluidzuführungsbereich, thermisch gering belastet ist.

Bevorzugt ist die Turbinenschaufel eine Gasturbinenschaufel, insbesondere für eine stationäre Gasturbine. Gasturbinenschaufeln werden besonders hohen Temperaturen durch ein sie umströmendes Arbeitsmedium, einem Heißgas, ausgesetzt. Zur Steigerung des Wirkungsgrades werden für das in die Turbine eintretende Heißgas höhere Gaseintrittstemperaturen angestrebt. Diese höheren Gaseintrittstemperaturen erfordern eine immer bessere und effizientere Kühlung der Gasturbinenschaufeln. Es tritt somit zunehmend das Problem auf, daß thermische Spannungen im Bereich der Stützrippe unzulässig hohe Werte annehmen. Einer Verringerung dieser thermischen Spannungen kommt also für eine Gasturbinenschaufel eine steigende Bedeutung zu.

Die Erfindung wird anhand der Zeichnungen in einem Ausführungsbeispiel teilweise schematisch näher erläutert. Es zeigen:
- FIG 1: einen Querschnitt durch eine Gasturbinenschaufel,
- FIG 2: einen Ausschnitt eines Querschnittes durch eine Gasturbinenschaufel,
- FIG 3: einen Ausschnitt durch einen Längsschnitt durch eine Gasturbinenschaufel und
- FIG 4: einen Längsschnitt durch eine Gasturbinenschaufel

Gleiche Bezugszeichen haben in den verschiedenen Figuren die gleiche Bedeutung.

FIG 1 zeigt einen Querschnitt durch eine Gasturbinenschaufel. Eine doppelwandig ausgeführte Außenwand 3 mit einer Saugseite 4 und einer Druckseite 6 umschließt einen Innenraum 5. Im Innenraum 5 sind drei Stützrippen 7 angeordnet. Jede Stützrippe 7 verbindet die Saugseite 4 der Außenwand 3 mit der Druckseite 6. Die Gasturbinenschaufel 1 ist z. B. einstückig gegossen. Jede Stützrippe 7 weist zwei zum Innenraum 5 gerichtete Seitenflächen 9 auf. Vor beiden Seitenflächen 9 einer der Stützrippen 7 ist jeweils ein Kühldämmschild 11 angeordnet. Dieses ist im gezeigten Beispiel als eine Beschichtung oder ein Belag aus einem thermisch isolierenden Material ausgeführt.

Im Einsatz der Gasturbinenschaufel 1 wird die Außenseite der Außenwand 3 von einem heißen Gas umströmt. Um eine unzulässig hohe Erwärmung der Gasturbinenschaufel 1 zu vermeiden, wird diese durch ein Kühlfluid 12 gekühlt, welches senkrecht zur Zeichenebene durch den Innenraum 5 strömt. Dabei ist der Innenraum 5 durch die Stützrippen 7 in vier Teilräume 5a, 5b, 5c, 5d unterteilt. Das Kühlfluid 12 durchdringt nacheinander diese Teilräume 5a, 5b, 5c, 5d. Dabei kühlt es auch jede Stützrippe 7. Da die Stützrippe 7 mit der Außenwand 3 verbunden ist, erwärmt sie sich. Insbesondere in einem Übergangsbereich 7a zur Außenwand 3 treten sehr hohe Temperaturen auf. Gleichzeitig wird jede Stützrippe 7 effizient durch das Kühlfluid 5 gekühlt, und zwar in erster Linie über einen konvektiven Wärmeaustausch über die Seitenflächen 9. Aufgrund eines hohen Temperaturgradienten zwischen den relativ kühlen Seitenwänden 9 und den heißen Übergangsbereichen 7a zur Außenwand 3 treten in der Stützrippe 7 große thermische Spannungen auf. Zur Reduktion dieser thermischen Spannungen dient das Kühldämmschild 11. Durch das Kühldämmschild 11 ist der Wärmeübergang zwischen der Stützrippe 7 und dem Kühlfluid 5 reduziert. Die Seitenwände 9 werden somit nicht mehr so stark gekühlt und der Temperaturgradient zur heißen Außenwand 3 nimmt ab.

FIG 2 zeigt einen Ausschnitt eines Querschnittes durch eine Gasturbinenschaufel. Es ist eine Stützrippe 7 entsprechend der Ausführung der FIG 1 gezeigt. Vor einer der Seitenwände 9 ist ein Kühldämmschild 11 angeordnet. Dieses ist als ein Blech ausgeführt. In dem Blech sind Ausbuchtungen eingebracht, welche als Abstandshalter 17 dienen. Durch die Abstandshalter 17 wird ein Spalt 18 mit einer definierten Spaltbreite d zwischen dem Kühldämmschild 11 und der Stützrippe 7 gebildet. Die Spaltbreite liegt vorzugsweise zwischen 0.2 mm und 3 mm. Das Kühldämmschild 11 ist auf der dem Innenraum 5 zugewandten Seite der Druckseite 6 der Außenwand 3 von einem rippenartigen Turbulator 15 gehaltert. Auf der dem Innenraum 5 zugewandten Seite der Saugseite 4 der Außenwand 3 ist ein Vorsprung 13 mit in die Außenwand 3 eingegossen, der ebenfalls zur Halterung des Kühldämmschildes 11 dient.

In dem Spalt 18 strömt das Kühlfluid 12 nur in geringem Maße. Dadurch ist die konvektive Kühlung der Seitenwand 9 erheblich reduziert. Dies führt wiederum zu einem verringerten Temperaturgradienten innerhalb der Stützrippe 7 und damit zu verringerten thermischen Spannungen.

In FIG 3 ist ein Längsschnitt des Ausschnittes aus FIG 2 gezeigt. Das Kühlfluid 12 strömt über einen Kühlfluidzuführungsbereich 19 in den Innenraum 5 ein. Das Kühldämmschild 11 ist im Kühlfluidzuführungsbereich 19 an einer Schweißstelle 21 mit der Stützrippe 7 verschweißt. An einer Öffnung 23A tritt das Kühlfluid 12 in den Spalt 18 ein. An einer Öffnung 23B tritt das Kühlfluid 12 aus dem Spalt 18 aus. Durch eine geeignete Dimensionierung der Öffnungen 23A, 23B kann der Kühlfluidfluß im Spalt 18 so eingestellt werden, daß sich eine ausreichende Kühlung der Stützrippe 7 ergibt, wobei aber gleichzeitig die Kühlung noch so niedrig bleibt, daß keine unzulässig hohen thermischen Spannungen in der Turbinenschaufel 1 auftreten.

FIG 4 zeigt eine teilweise aufgebrochene Gasturbinenschaufel 1. Die Gasturbinenschaufel 1 weist entlang einer Schaufelachse 29 einen Fußbereich 30, ein Schaufelblatt 31 und einen Kopfbereich 32 auf. Im Inneren der Gasturbinenschaufel 1 liegt ein Innenraum 5 welcher durch Stützrippen 7 mit Seitenflächen 9 in entlang der Schaufelachse 29 gerichtete Teilräume 5a, 5b, 5c, 5d, 5e unterteilt ist. Vor einer der Seitenwände 9 einer der Stützrippen 7 ist ein Kühldämmschild 11 angeordnet. Vorzugsweise sind vor allen Seitenwänden 9 aller Stützrippen 7 Kühldämmschilde 11 angeordnet. Die Ausführung des Kühldämmschildes 11 und dessen Vorteile ergeben sich entsprechend den Ausführungen zu den übrigen Figuren.

## Patentansprüche

1. Turbinenschaufel mit einer einen Innenraum (5) zur Führung eines Kühlfluides (12) umschließenden Außenwand (3), wobei die Außenwand (3) im Innenraum (5) von einer Stützrippe (7) gestützt ist und wobei die Stützrippe (7) eine Seitenfläche aufweist,
**dadurch gekennzeichnet, daß** zumindest vor einem Teil der Seitenfläche (9) ein thermisch isolierendes Kühldämmschild (11) so angeordnet ist, daß die Seitenfläche (9) zumindest zum Teil von dem Kühlfluid (12) durch das Kühldämmschild (11) abschirmbar ist.

2. Turbinenschaufel nach Anspruch 1,
**dadurch gekennzeichnet, daß** das Kühldämmschild (11) eine Beschichtung der Seitenfläche (9) ist.

3. Turbinenschaufel nach Anspruch 1,
**dadurch gekennzeichnet, daß** das Kühldämmschild (11) von der Seitenfläche (9) durch einen Spalt (18) mit einer Spaltbreite (d) beabstandet ist.

4. Turbinenschaufel nach Anspruch 3,
**dadurch gekennzeichnet, daß** im Kühldämmschild (11) Öffnungen (23A, 23B) für einen Ein- oder Auslaß von Kühlfluid (12) in den Spalt (18) vorgesehen sind

5. Turbinenschaufel nach Anspruch 3 oder 4,
**dadurch gekennzeichnet, daß** zwischen dem Kühldämmschild (11) und der Seitenfläche (9) ein Abstandshalter (17) zur Einstellung der Spaltbreite angeordnet ist.

6. Turbinenschaufel nach Anspruch 5,
**dadurch gekennzeichnet, daß** der Abstandshalter (17) Teil des Kühldämmschildes (11) ist.

7. Turbinenschaufel nach Anspruch 6,
**dadurch gekennzeichnet, daß** der Abstandshalter (17) durch eine Ausbuchtung des Kühldämmschildes (11) gebildet ist.

8. Turbinenschaufel nach einem der vorhergehenden Ansprüche,
**dadurch gekennzeichnet, daß** das Kühldämmschild (11) ein Blech ist.

9. Turbinenschaufel nach einem der Ansprüche 3 bis 8,
**dadurch gekennzeichnet, daß** das Kühldämmschild (11) mit Hilfe eines Vorsprungs (13) der Außenwand (3) gehaltert ist.

10. Turbinenschaufel nach Anspruch 9,
**dadurch gekennzeichnet, daß** der Vorsprung ein Turbulator (15) zur Erzeugung einer turbulenten Strömung im Kühlfluid (12) ist.

11. Turbinenschaufel nach einem der Ansprüche 3 bis 10, mit einem Kühlfluidzuführungsbereich (19),
**dadurch gekennzeichnet, daß** das Kühldämmschild (11) im Kühlfluidzuführungsbereich (19) angelötet oder angeschweißt ist.

12. Turbinenschaufel nach einem der vorhergehenden Ansprüche,
**gekennzeichnet durch** eine Ausführung als Gasturbinenschaufel (1), insbesondere für eine stationäre Gasturbine.

## Claims

1. Turbine blade or vane having an external wall (3) enclosing an internal space (5) for the guidance of a coolant fluid (12), the external wall (3) being supported in the internal space (5) by a stiffening rib (7) and the stiffening rib (7) having a side surface, **characterized in that** a thermally insulating coolant screen (11) is arranged at least before a part of the side surface (9) in such a way that the side surface (9) can be screened, at least in part, by the coolant screen (11) from the coolant fluid (12).

2. Turbine blade or vane according to Claim 1, **characterized in that** the coolant screen (11) is a coating on the side surface (9).

3. Turbine blade or vane according to Claim 1, **characterized in that** the coolant screen (11) is located at a distance from the side surface (9) by means of a gap (18) with a gap width (d).

4. Turbine blade or vane according to Claim 3, **characterized in that** openings (23A, 23B) are provided in the coolant screen (11) for an inlet or outlet of coolant fluid (12) into the gap (18).

5. Turbine blade or vane according to Claim 3 or 4, **characterized in that** a distance retainer (17) for setting the gap width is arranged between the coolant screen (11) and the side surface (9).

6. Turbine blade or vane according to Claim 5, **characterized in that** the distance retainer (17) is part of the coolant screen (11).

7. Turbine blade or vane according to Claim 6, **characterized in that** the distance retainer (17) is formed by a bulge in the coolant screen (11).

8. Turbine blade or vane according to one of the preceding claims, **characterized in that** the coolant screen (11) is a metal sheet.

9. Turbine blade or vane according to one of Claims 3 to 8, **characterized in that** the coolant screen (11) is retained by means of a protrusion (13) of the external wall (3).

10. Turbine blade or vane according to Claim 9, **characterized in that** the protrusion is a turbulator (15) for generating a turbulent flow in the coolant fluid (12).

11. Turbine blade or vane according to one of Claims 3 to 10, having a coolant fluid supply region (19), **characterized in that** the coolant screen (11) is brazed or welded in the coolant fluid supply region (19).

12. Turbine blade or vane according to one of the preceding claims, **characterized by** an embodiment as a gas turbine blade or vane (1), in particular for a stationary gas turbine.

## Revendications

1. Aube de turbine ayant une paroi (3) extérieure entourant un espace (5) intérieur de passage d'un fluide (12) de refroidissement, la paroi (3) extérieure étant appuyée dans l'espace (5) intérieur par une nervure (7) d'appui et la nervure (7) d'appui ayant une face latérale,
**caractérisée en ce qu'**il est disposé au moins avant une partie de la face (9) latérale un bouclier (11) au refroidissement thermiquement isolant, de façon à ce que la face (9) latérale puisse être protégée au moins en partie du fluide (12) de refroidissement par le bouclier (11) au refroidissement.

2. Aube de turbine suivant la revendication 1,
**caractérisée en ce que** le bouclier (11) au refroidissement est un revêtement de la face (9) latérale.

3. Aube de turbine suivant la revendication 1,
**caractérisée en ce que** le bouclier (11) au refroidissement est à distance de la face (9) latérale d'un intervalle (18) ayant une largeur (d).

4. Aube de turbine suivant la revendication 3,
**caractérisée en ce qu'**il est prévu dans le bouclier (11) au refroidissement des ouvertures (23A, 23B) d'entrée ou de sortie du fluide (12) de refroidissement dans l'intervalle (18).

5. Aube de turbine suivant la revendication 3 ou 4,
**caractérisée en ce qu'**il est disposé entre le bouclier (11) au refroidissement et la face (9) latérale une entretoise (17) de réglage de la largeur de l'intervalle.

6. Aube de turbine suivant la revendication 5,
**caractérisée en ce que** l'entretoise (17) fait partie du bouclier (11) au refroidissement.

7. Aube de turbine suivant la revendication 6,
**caractérisée en ce que** l'entretoise (17) est formée par une indentation du bouclier (11) au refroidissement.

8. Aube de turbine suivant l'une des revendications précédentes,
**caractérisée en ce que** le bouclier (11) au refroidissement est une tôle.

9. Aube de turbine suivant l'une des revendications 3 à 8,
**caractérisée en ce que** le bouclier (11) au refroidissement est maintenu à l'aide de saillies (13) de la paroi (3) extérieure.

10. Aube de turbine suivant la revendication 9,
**caractérisée en ce que** la saillie est un dispositif (15) produisant un courant turbulent dans le fluide (12) de refroidissement.

11. Aube de turbine suivant l'une des revendications 3 à 10,
**caractérisée en ce que** le bouclier (11) au refroidissement est brasé ou soudé dans la partie (19) dans laquelle arrive le fluide de refroidissement.

12. Aube de turbine suivant l'une des revendications précédentes,
**caractérisée par** une réalisation en aube (1) de turbine à gaz, notamment pour une turbine à gaz fixe.
